# FASCICULE DE BREVET EUROPEEN

(11) **EP 2 061 363 B1**
(45) Date de publication et mention de la délivrance du brevet: **18.04.2012**
(21) Numéro de dépôt: 07823793.0
(22) Date de dépôt: 10.09.2007
(51) Int. Cl.: A47G 9/08

(54) **SAC DE COUCHAGE ADAPTE POUR ETRE SOLIDARISE A UN MATELAS**
FÜR DIE BEFESTIGUNG AN EINER MATRATZE KONZIPIERTER SCHLAFSACK
SLEEPING BAG DESIGNED TO BE FASTENED TO A MATTRESS

(30) Priorité: 12.09.2006 FR 0653691
(43) Date de publication de la demande: 27.05.2009
(73) Titulaire: DECATHLON, 59650 Villeneuve d'Ascq (FR)
(72) Inventeur: LAFOUX, Benjamin, 74170 Saint Gervais (FR)
(74) Mandataire: Cochonneau, Olivier
(86) Numéro de dépôt international: PCT/FR2007/051897
(87) Numéro de publication internationale: WO 2008/031975

(56) Documents cités:
- DE-U- 7 132 774
- DE-U1- 8 708 322
- FR-A1- 2 184 782
- US-A- 1 964 271
- US-A- 4 757 832

## Description

La présente invention est dans le domaine technique des sacs de couchage.

L'équipement du campeur de manière générale, et en particulier un sac de couchage, doit répondre à trois grandes fonctions : être léger et compressible car le campeur peut être amené à porter son matériel, notamment lors de randonnée, il a donc besoin de pouvoir disposer son matériel dans un logement de taille réduite tel qu'un sac à dos ; et être isolant car le campeur peut être amené à dormir en extérieur et/ou par des températures froides.

Un sac de couchage présente généralement autant de matières isolantes sur sa partie supérieure que sur sa partie inférieure. On entend par matériaux isolants, le nombre et la masse surfacique de nappe en ouate et/ou en duvet et/ou de couches imperméables; et de manière générale tous matériaux contribuant à améliorer l'isolation du sac de couchage. On entend par duvet tout matériau comprenant des plumes et par couche imperméable, toute couche revêtue d'un apprêt déperlant. Bien évidemment, les couches isolantes ayant une masse surfacique faible participent de manière négligeable à l'isolation thermique du dormeur.

Dans un souci d'optimiser le poids et la compressibilité, certains sacs de couchage proposés sur le marché ont moins de matériaux isolants dans leur partie inférieure que dans leur partie supérieure.

En effet, lorsqu'un campeur dort sur le dos, la partie inférieure du sac de couchage est alors compressée contre un matelas mousse ou gonflable, évacuant ainsi tout air susceptible de former une enveloppe isolante. De plus, les matelas ayant souvent une face imperméable et isolante du sol, la partie inférieure du sac de couchage comprenant des matériaux isolants représente un poids mort pour le campeur. Ces matériaux étant coûteux, en particulier s'agissant du duvet, l'optimisation de la thermicité de la partie inférieure d'un sac de couchage présente également un intérêt économique.

Cependant cet agencement du sac de couchage n'est pas satisfaisant. En effet, lors de son sommeil le campeur doit rester théoriquement allongé sur le dos pour bénéficier de la protection thermique de la partie supérieure, ce qui en pratique est difficilement réalisable pour le campeur. Afin d'empêcher le campeur de se retourner et l'obliger à rester dans une même position allongée sur le dos, des sacs de couchage du type sarcophage, présentent une capuche aménagée dans leur partie inférieure. Cette disposition est inconfortable pour le campeur puisqu'il est contraint de dormir sur le dos et n'est pas libre de ses mouvements.

Une autre solution proposée consiste à prévoir dans la partie inférieure d'un sac de couchage une poche servant de logement à un matelas afin d'empêcher le sac de couchage de glisser sur le matelas.

Cette disposition n'est pas optimale puisque la face du sac de couchage au contact du sol doit remplir des caractéristiques de résistance mécanique et au poinçonnement, généralement propres à la face des matelas en contact avec le sol, ce qui implique l'utilisation de matériaux plus lourds et moins compressibles que la partie inférieure d'un sac de couchage classique. Ladite poche représente un poids mort pour le campeur et un surcoût dans la production du sac de couchage en question. Par ailleurs, ladite poche a une forme prédéterminée selon la forme de la partie inférieure du sac de couchage ; elle n'est donc pas universelle, et est limitée à des formes de matelas généralement produits par les mêmes fabricants que les sacs de couchage en question.

US 4.757.832 a ainsi pour objet un système de couchage comprenant un matelas 26, un panneau de protection du sol 12 disposé entre le matelas 26 et le sol (voir figures 4 et 5), une partie inférieure 16 disposée directement sur la face supérieure du matelas 26 et comportant des poches à ses deux extrémités aptes à recevoir les extrémités supérieure et inférieure du matelas 26, et une partie supérieure 112 superposée en fonctionnement à ladite partie inférieure 16. Le panneau de protection du sol 12, servant de base pour le montage d'une tente, comprend en outre des projections latérales 52,54 munies d'organes d'attache 55,56 à leurs extrémités ainsi que des sangles d'attache 70 permettant à l'usager de ranger et maintenir dans son état replié le système de couchage (voir figure 8). Ce système de couchage reproduit les inconvénients précités, en particulier concernant les poches à matelas. De plus, il est volumineux et complexe à monter.

Une autre solution sur le marché consiste à proposer des couvertures à fixer directement sur la face supérieure du matelas par n'importe quels moyens connus de l'état de la technique, tels que bandes auto agrippantes du type velcro® ou une fermeture à glissière. Cette solution n'est pas hygiénique pour le campeur puisque lors de son sommeil il transpire beaucoup et il est plus difficile de laver un matelas qu'un sac de couchage seul. Au lieu d'une couverture, des sacs de couchage sont proposés pour être directement fixés à la face supérieure d'un matelas. Cette dernière solution présente les inconvénients d'être inconfortable pour le dormeur puisqu'il a peu d'aisance. De plus, le campeur n'est pas protégé dans son couchage du passage direct de l'air extérieur au niveau de la jointure entre ledit sac de couchage et le matelas, c'est ce que l'on désigne par le terme de ponts thermiques.

Lorsque le campeur dort sous des températures froides, notamment en montagne, il a besoin d'un sac de couchage très isolant, avec notamment peu de volume d'air à chauffer par la chaleur corporelle, et compressible pour son transport. A l'opposé, dans des conditions de températures modérées, notamment dans un abri, ou sous une tente, le sac de couchage n'a pas besoin d'être aussi isolant et doit apporter plus d'aisance. Actuellement pour répondre à ces deux conditions, le campeur doit s'équiper de deux sacs de couchage différents.

Afin notamment de pallier les inconvénients précités, la présente invention a pour objet un sac de couchage adapté pour être solidarisé à un matelas, ledit sac de couchage comprenant une partie supérieure et une partie inférieure superposées, ladite partie inférieure étant destinée à être en contact avec la face supérieure dudit matelas, caractérisé en ce qu'il comprend :
a) un premier rabat s'étendant sur tout le pourtour de ladite partie inférieure et apte à recouvrir la face inférieure dudit matelas selon tous ses bords dans une position d'enveloppement dans laquelle la partie inférieure du sac de couchage est placée contre la face supérieure dudit matelas,
b) un second rabat bordant partiellement ladite partie supérieure, ledit second rabat étant apte à recouvrir la face inférieure dudit matelas selon au moins son bord arrière et ses deux bords longitudinaux et opposés, et éventuellement ledit premier rabat, dans une position d'enveloppement dans laquelle la partie inférieure du sac de couchage est placée contre la face supérieure dudit matelas,
c) des premiers moyens de fixation amovibles aptes à plaquer ledit premier rabat contre la face inférieure dudit matelas dans ladite position d'enveloppement et des seconds moyens de fixation amovibles aptes à plaquer ledit second rabat, et éventuellement ledit premier rabat, contre la face inférieure dudit matelas dans ladite position d'enveloppement.

On entend par rabat la partie d'un article textile ou d'un objet, telle que la partie supérieure ou inférieure du sac de couchage selon la présente invention, ou un élément rapporté par n'importe quels moyens connus de l'état de la technique audit article ou audit objet ; en matière souple, qui se rabat sur un autre objet ou article textile, tel qu'un matelas gonflable ou un matelas mousse.

De préférence, on désigne par au moins deux bords opposés du matelas ses bords longitudinaux.

Par moyens de fixation amovibles, on comprend que la fixation est amovible. Le sac de couchage peut en effet être utilisé sans qu'il ne soit solidarisé par les dits premiers moyens au matelas, en position desserrée. Cette disposition permet au sac de couchage d'être polyvalent. Il est en effet utilisable dans des conditions extérieures clémentes tel que dans un abri où la position desserrée du sac offre une grande aisance au dormeur. A l'opposé dans des conditions extérieures froides, le sac de couchage étant solidarisé au matelas dans ladite position d'enveloppement, l'espace de couchage est diminué ce qui améliore le confort thermique du dormeur puisque le volume d'air à chauffer par le corps est moindre.

Les moyens de fixation étant supportés par le sac de couchage, ils sont indépendants du matelas et permettent de solidariser le sac de couchage à des matelas de forme et de taille différentes.

Avantageusement, ledit premier rabat n'enveloppant la périphérie de la face inférieure dudit matelas qu'au moins selon deux de ses bords opposés, la face inférieure dudit matelas, généralement conçue dans un matériau résistant au poinçonnement et à l'abrasion est en contact directement avec le sol. Il n'est pas nécessaire que le dit rabat soit confectionné dans un matériau résistant au poinçonnement, ce qui améliore sa capacité à être compressé et sa légèreté.

Par ailleurs, lesdits moyens de fixation amovibles permettent de fixer le sac de couchage au matelas selon au moins deux de ses bords opposés sans que celui-ci ne glisse sur le matelas. Le campeur peut ainsi dormir sur des sols pentus.

Il n'y a pas de ponts thermiques sur la ou les zones d'enveloppement du matelas par le rabat, ce qui contribue à améliorer le confort thermique du campeur.

Lors de son sommeil, le campeur n'est pas obligé de dormir allongé sur le dos puisque, quelle que soit sa position, il bouge dans son sac de couchage solidarisé au matelas. De plus, le campeur dispose d'un espace de couchage plus grand que celui d'un sac de couchage du type sarcophage, puisque la partie supérieure du sac de couchage recouvre la face supérieure du matelas.

De préférence, la partie supérieure a des dimensions supérieures à celles de la partie inférieure en sorte d'obtenir un espace de couchage, délimité entre lesdites parties, dans lequel l'usager peut se mouvoir et se retourner facilement.

Les parties supérieures et inférieures peuvent être confectionnées dans une seule couche textile, éventuellement imperméabilisée, ou selon plusieurs couches classiques que l'on retrouve dans les sacs de couchage comprenant des nappes de ouate ou de duvet.

Enfin, la fonction d'isolation thermique est assurée par la partie supérieure du sac de couchage d'une part et la face inférieure du matelas d'autre part, il n'est pas utile pour le confort thermique du campeur que la partie inférieure dudit sac de couchage comprenne des matériaux isolants. De préférence, la face intérieure de cette partie inférieure en contact direct avec le campeur peut être prise dans un matériau agréable au toucher pour améliorer son confort.

Cette disposition permet d'économiser des matériaux isolants coûteux, et d'améliorer considérablement la légèreté et la compressibilité du sac de couchage.

Par ailleurs, le sac de couchage peut être utilisé sans matelas présentant une face inférieure isolante, comme simple couchage, lorsque le campeur dort dans un lieu abrité, tel que sous une tente ou dans un refuge.

Dans une variante, le dit premier rabat est continu, d'un seul tenant, selon tout le pourtour de la partie inférieure.

Dans une variante de réalisation, des moyens d'accès, tel qu'une fermeture à glissière, à l'espace de couchage délimité entre la partie supérieure et la partie inférieure sont ménagés dans une zone du second rabat destinée à recouvrir dans ladite position d'enveloppement la face inférieure du matelas selon au moins un de ses bords longitudinaux et opposés.

L'isolation thermique de l'interface entre la face supérieure du matelas et la partie supérieure du sac de couchage est améliorée puisque les moyens d'accès à l'espace de couchage se retrouvent sur la face inférieure du matelas en fonctionnement.

Dans une variante de réalisation, le second rabat s'étend sur tout le pourtour de la partie supérieure exception faite de la zone dudit pourtour correspondant à la tête du dormeur.

Cette disposition est préférée et optimale pour l'isolation thermique de l'usager puisque les ponts thermiques sont minimisés.

Dans une variante, la zone du pourtour de la partie supérieure correspondant à la tête du dormeur est exempt de premier ou second rabats, et dans ladite zone la partie supérieure comporte deux ailes latérales pourvues d'organes d'attache aptes à coopérer pour leur fermeture et former une boucle destinée à recevoir la tête du dormeur.

De préférence les ailes latérales sont dans un matériau confortable au toucher et isolant thermiquement. Les ailes latérales améliorent l'isolation thermique et le confort de la tête de l'usager en faisant office d'oreiller.

Dans une variante de réalisation, les ailes latérales ont une configuration en forme de « U » ouvert vers l'avant dudit sac.

Cette configuration est optimum pour former une boucle confortable pour recevoir la tête.

Dans une variante de réalisation, ledit second rabat est continu, d'un seul tenant, selon tout ou partie du pourtour de ladite partie supérieure.

Dans une variante de réalisation, ledit premier rabat est formé dans le même panneau que la partie inférieure.

Cette disposition présente l'avantage de confectionner en même temps l'une des parties du sac de couchage et ledit premier rabat et supprime donc des opérations supplémentaires et coûteuses consistant à rapporter ledit premier rabat selon tout le pourtour de la partie inférieure.

De préférence, ledit premier rabat et la partie inférieure sont continus et d'un seul tenant, ce qui améliore l'isolation du campeur au niveau de la zone d'enveloppement du matelas par ledit premier rabat en supprimant les ponts thermiques.

Dans une variante de réalisation, ledit second rabat est formé dans le même panneau que la partie supérieure. De préférence, le premier rabat est alors formé dans le même panneau que la partie inférieure. Le premier rabat et le second rabat recouvrent alors ensembles dans ladite position d'enveloppement les mêmes bords de la face inférieure du matelas.

Dans une variante de réalisation, ledit premier rabat est pourvu sur tout ou partie de sa périphérie d'un fourreau et lesdits premiers moyens de fixation comprennent un cordon de serrage, notamment élastique, coulissant dans ledit fourreau et éventuellement un élément de blocage du cordon en position serrée.

Avantageusement le sac de couchage a une aisance réglable, puisque le premier rabat étant solidaire de la partie inférieure et indirectement de la partie supérieure, il est déformable selon tout ou partie de sa périphérie, le campeur est ainsi totalement libre de ses mouvements.

Grâce au cordon de serrage, le campeur ajuste facilement le plaquage du rabat au matelas, et le bloque dans cette position soit en nouant ledit cordon ou avec un élément de blocage par exemple un tonka ®.

Dans une variante de réalisation, ledit premier rabat et ledit second rabat sont pourvus sur tout ou partie de leur périphérie d'un fourreau commun, et lesdits premiers et second moyens de fixation comprennent un cordon de serrage, notamment élastique, coulissant dans ledit fourreau et éventuellement un élément de blocage du cordon en position serrée.

Dans une variante de réalisation, ledit premier rabat comporte sur tout ou partie de sa périphérie un bord élastiqué faisant office de premiers moyens de fixation.

Ledit bord peut être un ruban rapporté par couture.

Dans une variante de réalisation, ledit premier rabat et ledit second rabat comportent sur tout ou partie de leur périphérie un bord élastiqué commun faisant office desdits premiers et seconds moyens de fixation.

Dans une variante de réalisation, lesdits premiers moyens de fixation comprennent au moins un moyen d'attache, notamment équipé de crochets, permettant d'assujettir deux bords opposés dudit premier rabat ou desdits premiers et second rabats.

De préférence, lesdits moyens de fixation consistent en un cordon de serrage élastique. L'aisance du campeur dans le sac de couchage et sa solidarisation au matelas sont améliorées.

Dans une variante de réalisation, la partie inférieure et/ou le premier rabat bordant la dite partie inférieure comporte une ouverture pour le passage des moyens de gonflement et/ou de dégonflement du matelas, telle la valve d'un matelas autogonflant.

Le sac de couchage peut ainsi être stocké solidarisé sur le matelas puisque lors du pliage compressif de l'ensemble sur lui-même, par exemple par enroulement, l'orifice d'expulsion de l'air du matelas n'est pas obstrué. De même, lors de la préparation du couchage, une fois le sac de couchage solidarisé sur le matelas déplié, les moyens de gonflement sont accessibles.

Lorsque le sac de couchage comprend un second rabat s'étendant sur tout le pourtour de la partie supérieure à l'exception d'une zone d correspondant à la tête du dormeur, l'ouverture est de préférence ménagée au regard de ladite zone d.

La présente invention a pour objet également un ensemble pour couchage, comprenant un sac de couchage selon l'une quelconque des variantes de réalisation décrites précédemment et un matelas, d'une épaisseur déterminée, caractérisé en ce qu'il comprend un moyen de solidarisation permettant de maintenir ensemble en position enroulée ledit sac de couchage et ledit matelas, ledit matelas étant maintenu au sac de couchage par l'intermédiaire dudit premier rabat ou éventuellement desdits premier et second rabats.

Avantageusement, le campeur replie par enroulement le sac de couchage et le matelas ensemble ce qui supprime des étapes de pliage fastidieuses. Lorsque le matelas est gonflable, il est dégonflé lors de cette étape d'enroulement.

Lorsque le campeur prépare son couchage, il lui suffit de dérouler l'ensemble comprenant le sac de couchage solidarisé par l'intermédiaire du rabat et desdits moyens de fixation. Ainsi il suffit de disposer une seule fois le rabat du sac de couchage sur le matelas au cours d'une excursion ou d'une randonnée. De préférence, le matelas est autogonflant, ainsi lorsque ledit moyen de solidarisation est défait, l'ensemble décrit ci-dessus se déroule sans assistance.

Le moyen de solidarisation peut être par exemple une attache prévue sur le sac de couchage.

La présente invention sera mieux comprise à la lecture de la description d'exemples de réalisation, cités à titre non limitatif, et illustrés dans les figures suivantes annexées :
- la figure 1 est une vue en perspective de dessus d'une représentation schématique d'un premier exemple de réalisation d'un sac de couchage solidarisé à un matelas ;
- la figure 2 est une vue de dessous d'une représentation schématique du premier exemple de sac de couchage seul ;
- la figure 3 est une vue de dessus d'une représentation schématique du premier exemple de sac de couchage solidarisé à un matelas lors de la préparation du couchage du campeur ;
- la figure 4 est une vue de dessous d'un deuxième exemple de sac de couchage selon la présente invention ;
- la figure 5 est une vue de dessus du sac de couchage représenté à la figure 4 ;
- la figure 6 est une vue en perspective et de face du sac de couchage représenté aux figures 4 et 5 en fonctionnement.

La présente invention a pour but de proposer un sac de couchage léger, compressible, confortable, apportant un bon confort thermique à son usager, et pouvant être utilisé aussi bien en extérieur dans des conditions de températures froides que dans un endroit abrité tel qu'un refuge ou une tente.

Le sac de couchage 12 représenté à la figure 1 comprend un premier rabat 52 et un second rabat 53. Le premier rabat 52 est continu et d'un seul tenant sur tout le pourtour de la périphérie de la partie inférieure 42. Le second rabat 53 est continu et d'un seul tenant sur tout le pourtour de la périphérie de la partie supérieure 32 exception faite selon le bord 62d correspondant au passage ménagé dans le sac de couchage 12 afin que l'usager puisse s'y glisser. Le premier rabat 52 est confectionné dans le même panneau que la partie inférieure 42 et le second rabat 53 est confectionné dans le même panneau que la partie supérieure 32. Le premier rabat 52 et le second rabat 53 bordent ensembles la face inférieure 62 et enveloppent les bords 62a, 62b, 62c du matelas 22 en se superposant. Le premier rabat 52 enveloppe tous les bords du matelas 22 y compris le bord 62d. Cette disposition est particulièrement avantageuse puisqu'elle supprime tous les ponts thermiques et améliore le confort thermique de l'usager.

Le premier rabat 52 et le second rabat 53 sont pourvus sur toute leur périphérie d'un fourreau f1 commun, dans lequel un cordon de serrage élastique 82 coulisse. Le cordon 82 est pourvu d'un élément de blocage 82a, par exemple du type TONKA®. Le cordon 82 sort du fourreau f1 notamment sur quatre zones aménagées sur celui-ci de manière à ce que deux moyens d'attache 92 et 93, par exemple des crochets, viennent assujettir les deux bords opposés des premier et second rabats 52 et 53. Le sac de couchage 12 est ainsi parfaitement solidaire du matelas 22 et ne peut glisser sur celui-ci. Grâce aux moyens élastiques apportés par le cordon 82, le sac de couchage laisse le dormeur libre de ses mouvements pendant son sommeil.

Une fois le sac de couchage 12 solidarisé au matelas 22, il est possible de les maintenir ensemble enroulés par un moyen de solidarisation, tel qu'une housse de rangement ou une attache disposée sur le sac de couchage 12. A la figure 6, le sac de couchage 12 et le matelas 22 sont représentés lors de leur dépliement. De préférence, le matelas 22 est autogonflant de façon à ce que le sac 12 et le matelas 22 se déplient sans assistance. L'usager dispose ainsi d'un ensemble pour couchage facile à transporter et à installer.

A la figure 2, le sac de couchage 12 est représenté sans le matelas 22 en position desserrée les premiers moyens de fixation 82, 82a et 92, 93 étant amovibles. On observe alors que l'espace de couchage est plus important puisque que les premier et second rabats 52 et 53 sont confectionnés dans le même panneau que les parties qu'ils bordent et ne sont solidarisés que selon le fourreau f1 commun. De préférence les dits panneaux sont une simple couche textile. La partie supérieure 32 présente la même capacité d'isolation thermique que la partie inférieure 42. L'espace de couchage n'est plus ainsi délimitée que selon la face supérieure du matelas 22, mais comprend également l'espace formé par les deux rabats 52 et 53. Le campeur dispose ainsi d'un sac de couchage polyvalent utilisable dans des conditions froides en position serrée lorsque les moyens de fixation 82,82a et 92,93 sont fermés, le volume d'air à réchauffer par la chaleur corporelle étant moindre ; et utilisable sous un abri, une tente ou dans une maison les dits moyens de fixation étant ouverts, le campeur dispose d'un sac de couchage 12 avec plus d'aisance, l'isolation thermique étant un facteur moindre.

Par ailleurs, les matelas proposés sur le marché ayant généralement une face inférieure, en contact avec le sol, confectionnée dans un matériau résistant au poinçonnement et à l'abrasion ; et la face inférieure 62 du matelas 22 étant peu couverte par les rabats 52 et 53, il n'est donc pas nécessaire de confectionner lesdits rabats dans un matériau particulièrement résistant au poinçonnement.

Dans l'exemple décrit ci-dessus, le rabat 52 est de préférence confectionné dans le même panneau que la partie inférieure 42. Ledit panneau est de préférence une simple couche textile, par exemple un tissu en polyester. Cette disposition supprime des opérations consistant à rapporter et fixer un rabat sur tout ou partie du pourtour de la périphérie de l'une ou l'autre des dites partie inférieure et supérieure par n'importe quels moyens connus de l'état de la technique, par exemple par couture.

Les rabats peuvent être également fixés de façon amovibles sur la partie inférieure, par exemple à l'aide de bandes auto-aggrippantes du type Velcro®.

Les figures 3 à 6 représentent un deuxième exemple préféré de sac de couchage selon la présente invention dans ladite position d'enveloppement.

Le sac de couchage 13 est très proche du sac de couchage 12 en ce qu'il comprend un premier rabat 54, continu et d'un seul tenant, s'étendant sur tout le pourtour de la partie inférieure 43 en sorte de recouvrir dans ladite position d'enveloppement le matelas 23 selon tous ses bords ; et un second rabat 55, continu et d'un seul tenant, s'étendant sur tour le pourtour de la partie supérieure 33 exception faite de la zone d dudit pourtour correspondant à la tête du dormeur. Le premier 54 et le second 55 rabats sont de préférence rapportés par couture sur les parties inférieure 43 et supérieure 33. La partie supérieure 33 a des dimensions supérieures à celles de la partie inférieure 44 en sorte d'obtenir un espace de couchage confortable dans lequel l'usager peut se mouvoir librement.

A la différence de l'exemple de sac de couchage 12 représenté aux figures 1 et 2, la partie supérieure 33 et le second rabat 55 sont dimensionnés en sorte de recouvrir au maximum le bord supérieure 63d du matelas 23 et ménager une zone d juste suffisante et confortable pour la tête afin d'améliorer l'isolation thermique.

De plus, la zone d pour le passage de la tête comprend deux ailes latérales l1 et l2 pourvues d'organes d'attache 14 et 15 à ses extrémités aptes à coopérer pour leur fermeture et former une boucle destinée à recevoir la tête du dormeur. Dans cet exemple précis, les organes d'attache 14 et 15 sont des bandes auto-agrippantes du type Velcro®. Les ailes latérales l1 et l2 ont une configuration en forme de U ouvert vers l'avant du sac de couchage 13. Les ailes latérales l1 et l2 sont de préférence rapportées par couture sur la partie supérieure 33 mais peuvent être rapportés par des moyens d'attache amovibles supportés par lesdites ailes et la partie supérieure en sorte que l'usager puisse ôter les ailes latérales l1 et l2. Les ailes latérales l1 et l2 sont de préférence dans un matériau doux au toucher et isolant thermiquement, tout au moins davantage que le matériau formant la partie inférieure 43. Les ailes latérales l1 et l2 soutiennent la tête et l'isole du froid.

Par ailleurs, des moyens d'accès, ici une fermeture à glissière z, à l'espace de couchage délimité entre les parties supérieure 33 et inférieure 43 sont ménagés dans le second rabat 55 en sorte de recouvrir la face inférieure du matelas selon le bord longitudinal 63b dans ladite position d'enveloppement et diminuer les ponts thermiques entre la partie supérieure 33 et le matelas 23.

Enfin, une ouverture 16 est ménagée entre la partie inférieure 43 et le premier rabat 54, au regard de la zone d pour le passage des moyens de gonflement et/ou de gonflement du matelas 23, dans cet exemple précis la valve d'un matelas auto-gonflant 17. L'ouverture 16 permet de ranger le sac 13 solidarisé sur le matelas 23 puisqu'l est n'est pas nécessaire de les séparer pour gonfler ou dégonfler le matelas 23.

Le fourreau f2 dans lequel coulisse le cordon élastique de serrage 83 comporte une ouverture supplémentaire 18 par rapport au sac de couchage 12 et disposée vers le bord arrière 63d du matelas 23 permettant à l'usager d'ajuster plus facilement le serrage du sac 13 sur le matelas 23.

## Revendications

1. Sac de couchage (12,13) adapté pour être solidarisé à un matelas (22,23), ledit sac de couchage comprenant une partie supérieure (32,33) et une partie inférieure (42,43) superposées, ladite partie inférieure étant destinée à être en contact avec la face supérieure (72) dudit matelas, un premier rabat (52,54) s'étendant sur tout le pourtour de ladite partie inférieure (42,43) et un second rabat (53,55) bordant partiellement ladite partie supérieure (32,33) **caractérisé**
a) **en ce que** ledit premier rabat est apte à recouvrir la face inférieure dudit matelas (22,23) selon tous ses bords dans une position d'enveloppement dans laquelle la partie inférieure (42,43) du sac de couchage (12,13) est placée contre la face supérieure dudit matelas (22,23) ;
b) **en ce que** ledit second rabat (53,55) est apte à recouvrir la face inférieure (62) dudit matelas (22,23) selon au moins son bord arrière (62b,63d) et ses deux bords longitudinaux et opposés (62a,62c,63a,63b), et éventuellement ledit premier rabat (52,54), dans une position d'enveloppement dans laquelle la partie inférieure, du sac de couchage (12,13) est placée contre la face supérieure (72) dudit matelas (22,23), et
c) **en ce que** ledit sac de couchage (12,13) comprend des premiers moyens de fixation amovibles (82,82a,83,92,93) aptes à plaquer ledit premier rabat (52,54) contre la face inférieure (72) dudit matelas (22,23) dans ladite position d'enveloppement et des seconds moyens de fixation amovibles aptes à plaquer ledit second rabat (53,55), et éventuellement ledit premier rabat (52,54), contre la face inférieure dudit matelas dans ladite position d'enveloppement.

2. Sac de couchage (12,13) selon la revendication 1, **caractérisé en ce que** ledit premier rabat (52,54) est continu, d'un seul tenant, selon tout le pourtour de la partie inférieure (42,43).

3. Sac de couchage (13) selon l'une ou l'autre des revendications 1 et 2, **caractérisé en ce que** des moyens d'accès, tel qu'une fermeture à glissière (z), à l'espace de couchage délimité entre la partie supérieure (33) et la partie inférieure (43) sont ménagés dans une zone du second rabat (55) destinée à recouvrir dans ladite position d'enveloppement la face inférieure du matelas (23) selon au moins un de ses bords longitudinaux et opposés (63a,63b).

4. Sac de couchage (13) selon l'une des revendications 1 à 3, **caractérisé en ce que** la zone (d) du pourtour de la partie supérieure (33) correspondant à la tête du dormeur est exempt de premier (54) ou second (55) rabats, et en **en ce que** dans ladite zone (d) la partie supérieure (33) comporte deux ailes latérales (l1, l2) pourvues d'organes d'attache (14,15) aptes à coopérer pour leur fermeture et former une boucle destinée à recevoir la tête du dormeur.

5. Sac de couchage (13) selon la revendication 4, **caractérisé en ce que** les ailes latérales (11,12) ont une configuration en forme de « U » ouvert vers l'avant dudit sac.

6. Sac de couchage (12,13) selon l'une des revendications 1 à 5, **caractérisé en ce que** ledit second rabat (53,55) est continu, d'un seul tenant, selon tout ou partie du pourtour de ladite partie supérieure (32,33).

7. Sac de couchage (12,13) selon l'une des revendications 1 à 6, **caractérisé en ce que** ledit premier rabat (52) est formé dans le même panneau que la partie inférieure (42,43).

8. Sac de couchage (12,13) selon l'une des revendications 1 à 7, **caractérisé en ce que** ledit second rabat (53,55) est formé dans le même panneau que ladite partie supérieure (32,33).

9. Sac de couchage selon l'une des revendications 1 à 8, **caractérisé en ce que** ledit premier rabat est pourvu sur tout ou partie de sa périphérie d'un fourreau (f) et **en ce que** lesdits premiers moyens de fixation comprennent un cordon de serrage, notamment élastique, coulissant dans ledit fourreau et éventuellement un élément de blocage du cordon en position serrée.

10. Sac de couchage (12,13) selon l'une des revendications 1 à 9, **caractérisé en ce que** ledit premier rabat (52,54) et ledit second rabat (53,55) sont pourvus sur tout ou partie de leur périphérie d'un fourreau commun (f1, f2), et **en ce que** lesdits premiers et seconds moyens de fixation comprennent un cordon de serrage (82,83), notamment élastique, coulissant dans ledit fourreau et éventuellement un élément de blocage du cordon en position serrée (82a).

11. Sac de couchage selon l'une des revendications 1 à 10, **caractérisé en ce que** ledit premier rabat comporte sur tout ou partie de sa périphérie un bord élastiqué faisant office de premiers moyens de fixation.

12. Sac de couchage selon l'une des revendications 1 à 10, **caractérisé en ce que** ledit premier rabat et ledit second rabat comportent sur tout ou partie de leur périphérique un bord élastiqué commun faisant office desdits premiers et seconds moyens de fixation.

13. Sac de couchage (12,13) selon l'une des revendications 1 à 12, **caractérisé en ce que** lesdits premiers moyens de fixation comprennent au moins un moyen d'attache (92,93), notamment équipé de crochets, permettant d'assujettir deux bords opposés (62a,62c,63a,63b) dudit premier rabat (52,54) ou desdits premier (52,54) et second (53,55) rabats.

14. Sac de couchage (13) selon l'une des revendications 1 à 13, **caractérisé en ce que** la partie inférieure (43) et/ou le premier rabat (54) bordant la dite partie inférieure (43) comporte une ouverture (16) pour le passage des moyens de gonflement et/ou de dégonflement (17) du matelas (23), telle que la valve d'un matelas autogonflant.

15. Sac de couchage (13) selon l'une des revendications 1 à 14, **caractérisé en ce que** la partie Inférieure (42,43) est moins isolante thermiquement que la partie supérieure (32,33).

16. Ensemble pour couchage, comprenant un sac de couchage (12,13) selon l'une quelconque des revendications 1 à 15 et un matelas (22,23), d'une épaisseur déterminée, **caractérisé en ce qu'**il comprend un moyen de solidarisation permettant de maintenir ensemble en position enroulée ledit sac de couchage et ledit matelas, ledit matelas étant maintenu au sac de couchage par l'intermédiaire dudit premier rabat (52,54) ou éventuellement desdits premier (52,54) et second (53,55) rabats.

## Claims

1. A sleeping bag (12, 13) designed to be attached to a mattress (22, 23), where said sleeping bag includes an upper part (32, 33) and a lower part (42, 43) superimposed, where said lower part is intended to be in contact with the top face (72) of said mattress, a first flap (52, 54) extending over all of the circumference of said lower part (42, 43) and a second flap (53, 55) partially bordering said upper part (32, 33) **characterised :**
a) **in that** the said first flap is designed to cover the bottom face of said mattress (22, 23) along all of its edges in an enveloping position in which the lower part (42, 43) of the sleeping bag (12, 13) is placed against the top face of said mattress (22, 23),
b) **in that** the said second flap (53, 55) is designed to cover the bottom face (62) of said mattress (22, 23) along at least its rear edge (62b, 63d) and its two longitudinal and opposite edges (62a, 62c, 63a, 63b), and optionally said first flap (52, 54), in an enveloping position in which the lower part of the sleeping bag (12, 13) is placed against the top face (72) of said mattress (22, 23),
c) and **in that** the said sleeping bag includes first removable attachment means (82, 82a, 83, 92, 93) designed to flatten said first (52, 54) flap against the bottom face (72) of said mattress (22, 23) in said enveloping position, and second removable attachment means designed to flatten said second flap (53, 55), and optionally said first flap, against the bottom face of said mattress in said enveloping position.

2. A sleeping bag (12, 13) according to claim 1, **characterised in that** said first flap (52, 54) is continuous, in one piece, along the whole circumference of the lower part (42, 43).

3. A sleeping bag (13) according to one or the other of claims 1 and 2, **characterised in that** access means, such as a zip fastener (z), to the sleeping space formed between the upper part (33) and the lower part (43) are placed in a zone of the second flap (55) intended in said enveloping position to cover the bottom face of the mattress (23) along at least one of its longitudinal and opposite edges (63a, 63b).

4. A sleeping bag (13) according to one of claims 1 to 3, **characterised in that** the zone (d) of the circumference of the upper part (33) corresponding to the head of the sleeper is devoid of first (54) or second (55) flaps, and **in that** in said zone (d), the upper part (33) includes two lateral wings (l1, l2) equipped with attachment devices (14, 15) designed to mate together so as to close and form a loop intended to receive the head of the sleeper.

5. A sleeping bag (13) according to claim 4, **characterised in that** the lateral wings (l1, l2) have a U-shaped configuration open toward the front of said bag.

6. A sleeping bag (12, 13) according to one of claims 1 to 5, **characterised in that** said second flap (53, 55) is continuous, in one piece, along all or part of the circumference of said upper part (32, 33).

7. A sleeping bag (12, 13) according to one of claims 1 to 6, **characterised in that** said first flap (52) is formed from the same panel as the lower part (42, 43).

8. A sleeping bag (12, 13) according to one of claims 1 to 7, **characterised in that** said second flap (53, 55) is formed from the same panel as said upper part (32, 33).

9. A sleeping bag according to one of claims 1 to 8, **characterised in that** said first flap is equipped over all or part of its periphery with a duct (f), and **in that** said first attachment means include a drawstring, elastic in particular, sliding in said duct and possibly an element for locking the drawstring in the tightened position.

10. A sleeping bag (12, 13) according to one of claims 1 to 9, **characterised in that** said first flap (52, 54) and said second flap (53, 55) are equipped over all or part of their periphery with a common duct (f1, f2), and **in that** said first and second attachment means include a drawstring (82, 83), elastic in particular, sliding in said duct and possibly an element for locking the drawstring in the tightened position (82a).

11. A sleeping bag according to one of claims 1 to 10, **characterised in that** said first flap includes, over all or part of its periphery, an elastic edge acting as first attachment means.

12. A sleeping bag according to one of claims 1 to 10, **characterised in that** said first flap and said second flap include, over all or part of their periphery, a common elastic edge acting as said first and second attachment means.

13. A sleeping bag (12, 13) according to one of claims 1 to 12, **characterised in that** said first attachment means include at least one attachment means (92, 93), in particular fitted with hooks, used to fasten two opposite edges (62a, 62c, 63a, 63b) of said first flap (52, 54) or of said first (52, 54) and second (53, 55) flaps.

14. A sleeping bag (13) according to one of claims 1 to 13, **characterised in that** the lower part (43) and/or the first flap (54) bordering said lower part (43) includes an opening (16) for passage of the inflation means and/or for deflation (17) of the mattress (23), such as the valve of a self-inflating mattress.

15. A sleeping bag (13) according to one of claims 1 to 14, **characterised in that** the lower part (42, 43) is thermally less insulating than the upper part (32, 33).

16. A sleeping kit, that includes a sleeping bag (12, 13) according to any of claims 1 to 15, and a mattress (22, 23), of a given thickness, **characterised in that** it includes an attachment means used to hold together said sleeping bag and said mattress in the rolled position, said mattress being held to the sleeping bag by means of said first flap (52, 54) or possibly said first (52, 54) and second (53, 55) flaps.

## Patentansprüche

1. Schlafsack (12, 13), der dafür ausgelegt ist, mit einer Matratze (22, 23) fest verbunden zu werden, wobei der Schlafsack einen oberen Teil (32, 33) und einen unteren Teil (42, 43), die übereinander angeordnet sind, umfaßt, wobei der untere Teil dazu bestimmt ist, mit der Oberseite (72) der Matratze in Kontakt zu sein, wobei ein erster Umschlag (52, 54) sich über den gesamten Umfang des unteren Teils (42, 43) erstreckt und ein zweiter Umschlag (53, 55) den oberen Teil (32,33) teilweise säumt, **dadurch gekennzeichnet,**
a) **daß** der erste Umschlag geeignet ist, in einer Umhüllungsposition, in der der untere Teil (42, 43) des Schlafsacks (12, 13) an der Oberseite der Matratze (22, 23) liegt, die Unterseite der Matratze (22, 23) entlang all ihren Kanten zu bedecken,
b) **daß** der zweite Umschlag (53, 55) geeignet ist, in einer Umhüllungsposition, in der der untere Teil des Schlafsacks (12, 13) an der Oberseite (72) der Matratze (22, 23) liegt, die Unterseite (62) der Matratze (22, 23) entlang wenigstens ihrer hinteren Kante (62b, 63d) und ihren beiden gegenüberliegenden Längskanten (62a, 62c, 63a, 63b) sowie eventuell den ersten Umschlag (52, 54) zu bedecken, und
c) **daß** der Schlafsack (12, 13) erste lösbare Befestigungsmittel (82, 82a, 83, 92, 93), die geeignet sind, in der Umhüllungsposition den ersten Umschlag (52, 54) gegen die Unterseite (72) der Matratze (22, 23) zu drücken, sowie zweite lösbare Befestigungsmittel aufweist, die geeignet sind, in der Umhüllungsposition den zweiten Umschlag (53, 55), und eventuell den ersten Umschlag (52, 54), gegen die Unterseite der Matratze zu drücken.

2. Schlafsack (12, 13) nach Anspruch 1, **dadurch gekennzeichnet, daß** der erste Umschlag (52, 54) entlang des gesamten Umfangs des unteren Teils (42, 43) durchgehend aus einem Stück ist.

3. Schlafsack (13) nach dem einen oder anderen der Ansprüche 1 und 2, **dadurch gekennzeichnet, daß** Mittel für den Zugang - wie ein Reißverschluß (z) - zu dem zwischen dem oberen Teil (33) und dem unteren Teil (43) begrenzten Schlafraum in einem Bereich des zweiten Umschlags (55) ausgebildet sind, welcher dazu bestimmt ist, in der Umhüllungsposition die Unterseite der Matratze (23) entlang wenigstens einer ihrer gegenüberliegenden Längskanten (63a, 63b) zu bedecken.

4. Schlafsack (13) nach einem der Ansprüche 1 bis 3, **dadurch gekennzeichnet, daß** der Bereich (d) des Umfangs des oberen Teils (33), der dem Kopf des Schläfers entspricht, keinen ersten Umschlag (54) oder zweiten Umschlag (55) aufweist, und daß in dem Bereich (d) der obere Teil (33) zwei Seitenflügel (l1, l2) aufweist, die mit Verbindungsorganen (14, 15) versehen sind, welche geeignet sind, zusammenzuwirken, um sie zu schließen und um eine Schlaufe zu bilden, die dazu bestimmt ist, den Kopf des Schläfers aufzunehmen.

5. Schlafsack (13) nach Anspruch 4, **dadurch gekennzeichnet, daß** die Seitenflügel (l1, l2) eine Ausbildung in Form eines zur Vorderseite des Sacks offenen "U" aufweisen.

6. Schlafsack (12, 13) nach einem der Ansprüche 1 bis 5, **dadurch gekennzeichnet, daß** der zweite Umschlag (53, 55) entlang des gesamten Umfangs des oberen Teils (32, 33) oder eines Teils dessen durchgehend aus einem Stück ist.

7. Schlafsack (12, 13) nach einem der Ansprüche 1 bis 6, **dadurch gekennzeichnet, daß** der erste Umschlag (52) aus der gleichen Bahn wie der untere Teil (42, 43) gebildet ist.

8. Schlafsack (12, 13) nach einem der Ansprüche 1 bis 7, **dadurch gekennzeichnet, daß** der zweite Umschlag (53, 55) aus der gleichen Bahn wie der obere Teil (32, 33) gebildet ist.

9. Schlafsack nach einem der Ansprüche 1 bis 8, **dadurch gekennzeichnet, daß** der erste Umschlag über seinen gesamten Umfang oder einen Teil dessen mit einer Hülse (f) versehen ist und daß die ersten Befestigungsmittel eine - insbesondere elastische - Festziehkordel, die in der Hülse gleitet, sowie eventuell ein Element zum Blockieren der Kordel in festgezogener Position umfassen.

10. Schlafsack (12, 13) nach einem der Ansprüche 1 bis 9, **dadurch gekennzeichnet, daß** der erste Umschlag (52, 54) und der zweite Umschlag (53, 55) über ihren gesamten Umfang oder einen Teil dessen mit einer gemeinsamen Hülse (f1, f2) versehen sind und daß die ersten und die zweiten Befestigungsmittel eine - insbesondere elastische - Festziehkordel (82, 83), die in der Hülse gleitet, sowie eventuell ein Element zum Blockieren der Kordel in festgezogener Position (82a) umfassen.

11. Schlafsack nach einem der Ansprüche 1 bis 10, **dadurch gekennzeichnet, daß** der erste Umschlag über seinen gesamten Umfang oder einen Teil dessen einen als erste Befestigungsmittel dienenden Elastikrand umfaßt.

12. Schlafsack nach einem der Ansprüche 1 bis 10, **dadurch gekennzeichnet, daß** der erste Umschlag und der zweite Umschlag über ihren gesamten Umfang oder einen Teil dessen einen gemeinsamen Elastikrand aufweisen, der als erste und zweite Befestigungsmittel dient.

13. Schlafsack (12, 13) nach einem der Ansprüche 1 bis 12, **dadurch gekennzeichnet, daß** die ersten Befestigungsmittel wenigstens ein insbesondere mit Haken ausgestattetes Verbindungsmittel (92, 93) umfassen, das ermöglicht, zwei gegenüberliegende Kanten (62a, 62c, 63a, 63b) des ersten Umschlags (52, 54) oder des ersten (52, 54) und des zweiten (53, 55) Umschlags festzulegen.

14. Schlafsack (13) nach einem der Ansprüche 1 bis 13, **dadurch gekennzeichnet, daß** der untere Teil (43) und/oder der erste Umschlag (54), welcher den unteren Teil (43) säumt, eine Öffnung (16) für den Durchgang der Mittel (17) zum Aufblasen der Matratze (23) und/oder zum Ablassen der Luft aus dieser, wie des Ventils einer selbstaufblasenden Matratze umfaßt.

15. Schlafsack (13) nach einem der Ansprüche 1 bis 14, **dadurch gekennzeichnet, daß** der untere Teil (42, 43) weniger wärmeisolierend als der obere Teil (32, 33) ist.

16. Anordnung zum Schlafen, umfassend einen Schlafsack (12, 13) nach einem der Ansprüche 1 bis 15 sowie eine Matratze (22, 23) mit einer bestimmten Dicke, **dadurch gekennzeichnet, daß** sie ein Mittel zum festen Verbinden umfaßt, das ermöglicht, den Schlafsack und die Matratze in aufgerollter Position zusammenzuhalten, wobei die Matratze mittels des ersten Umschlags (52, 54) oder eventuell des ersten (52, 54) und des zweiten (53, 55) Umschlags an dem Schlafsack gehalten wird.
